# FASCICULE DE BREVET EUROPEEN

(11) **EP 1 149 612 B1**
(45) Date de publication et mention de la délivrance du brevet: **27.07.2005**
(21) Numéro de dépôt: 01810367.1
(22) Date de dépôt: 12.04.2001
(51) Int. Cl.: A63C 9/08

(54) **Fixation automatique de surf à neige**
Automatische Snowboardbindung
Automatic binding for a snowboard

(30) Priorité: 27.04.2000 FR 0005353
(43) Date de publication de la demande: 31.10.2001
(73) Titulaire: SKIS ROSSIGNOL S.A., 38500 Voiron (FR)
(72) Inventeur: Gignoux, Pierre, 38500 Coublevie (FR); Plassiard, Alain, 38120 Saint Egrève (FR)
(74) Mandataire: Meylan, Robert Maurice

(56) Documents cités:
- US-A- 4 973 073
- US-A- 5 871 226

## Description

L'invention concerne une fixation automatique de surf à neige telle que définie par le préambule de la revendication 1.

De telles fixations sont décrites dans les documents WO 97/03734 et US 6,053 524.

Dans la fixation selon le document WO 97/03734, les organes de maintien sont constitués de cliquets se déplaçant horizontalement et poussés par des ressorts tendant à maintenir ces cliquets en position d'engagement avec la chaussure. La chaussure vient s'encliqueter dans la fixation par une pression verticale. Le levier de déchaussage agit directement sur l'un des cliquets pour le retirer de la chaussure, le second cliquet étant accouplé au premier par une tringle. L'engagement correct des cliquets est signalé par un "clic" audible. Il est toutefois suggéré d'utiliser un indicateur visuel, par exemple des segments colorés sur les cliquets d'engagement, segments qui apparaissent ou disparaissent selon que les cliquets sont correctement ou non engagés. Ces suggestions ne sont toutefois illustrées par aucun exemple d'exécution.

Dans la fixation décrite dans le document US 6,053,524, les organes de maintien sont constitués de deux mâchoires pivotantes autour d'un axe horizontal et solidaires d'un bras d'entraînement destiné à être actionné par la chaussure lors de l'introduction de la chaussure dans la fixation. Le levier de déchaussage est cinématiquement lié aux mâchoires de telle sorte qu'il est relevé lorsque les mâchoires sont elles-mêmes relevées en position ouverte de la fixation et qu'il est rabattu lorsque les mâchoires sont en position verrouillée de maintien de la chaussure. La fixation est munie d'un indicateur visuel d'engagement correct des mâchoires en position chaussée de la fixation. Cet indicateur est constitué d'une bascule coudée montée pivotante sur le levier de déchaussage et apparaissant dans une découpe de ce dernier. Lorsque les mâchoires sont correctement engagées dans la chaussure, l'indicateur parvient à basculer suffisamment pour que l'un de ses bras vienne s'arc-bouter sur l'embase de la fixation, laissant apparaître la face frontale de l'autre bras dans la découpe du levier de déchaussage. Cette conception de l'indicateur oblige à former une découpe dans le levier de déchaussage. Le montage d'un indicateur mobile sur une pièce elle-même mobile entraîne des contraintes de construction sans garantir un fonctionnement dans les conditions les plus défavorables que l'on peut rencontrer lors de l'utilisation d'une fixation de surf. En outre, l'indication par la face frontale d'un bras de la bascule s'écartant peu de l'horizontale n'est pas favorable à une observation.

L'invention a pour but de simplifier et d'améliorer l'indication visuelle d'engagement correct de la chaussure dans la fixation.

A cet effet, le témoin est monté pivotant autour d'un axe parallèle au plan de l'embase, sur une partie fixe de la fixation.

Le pivotement du témoin peut être assuré par gravité ou par un moyen élastique tel qu'un ressort en cor de chasse.

Avantageusement, le témoin s'appuie directement ou indirectement sur l'un des organes de maintien et il pivote lorsque l'organe de maintien se déplace.

Avantageusement, le témoin est au moins partiellement escamoté à la vue dans un bâti lors d'un chaussage correct de la fixation. Ainsi, si le dessus du témoin présente une couleur vive, cette couleur disparaît lorsque le chaussage de la fixation se fait correctement. Avantageusement, la fixation comprend une plaque de base portant au moins les deux organes de maintien en forme d'une mâchoire et un élément de retenue, la mâchoire étant pivotante autour d'un axe horizontal et solidaire d'un bras d'entraînement destiné à être entraîné par la chaussure lors de l'introduction de la chaussure dans la fixation et l'élément de retenue étant opposé à la mâchoire. La mâchoire présente une partie en forme de came coopérant avec un élément de blocage en forme de plot se déplaçant dans un guidage orienté au moins approximativement verticalement et sollicité par un moyen élastique dans le sens de blocage, l'élément de blocage et son guidage étant tels qu'un blocage de la mâchoire est assuré pour différentes positions de la mâchoire correspondant à différents niveaux de la chaussure relativement à la plaque de base. La mâchoire est munie d'un ressort de rappel tendant à maintenir la mâchoire en position ouverte. La mâchoire et l'élément de blocage comprennent des moyens coopérant entre eux pour maintenir l'élément de blocage écarté de sa position de blocage lorsque la mâchoire est relevée et tant que la mâchoire n'a pas atteint au moins approximativement une position susceptible d'être une position de retenue de la chaussure et le témoin est constitué d'une pièce en forme de secteur de disque articulé en son centre et s'appuyant par l'un de ses côtés sur le plot de blocage de manière à suivre le plot de blocage dans sa descente.

Le dessin annexé représente, à titre d'exemple, un mode d'exécution de l'invention.

La figure 1 représente la fixation en position déchaussée.

La figure 2 représente la même fixation en position chaussée.

La fixation représentée comprend deux mâchoires opposées 61 et 61'. Ces mâchoires étant identiques, on se contentera de décrire la mâchoire 61. Cette mâchoire 61 en forme générale de secteur de cercle, est articulée autour d'un axe 62 dans un étrier 63. L'axe 62 passe par le centre du cercle correspondant au secteur de cercle. La mâchoire 61 est sollicitée élastiquement dans le sens de son ouverture par un ressort entourant l'axe 62. La mâchoire 61 est munie d'une pédale d'actionnement 64. Du côté opposé à la pédale 64, la mâchoire présente une partie bombée en forme de came 65. Au-dessus de la partie 65, la mâchoire présente un côté 66 légèrement oblique en position relevée de la mâchoire. L'élément de blocage est constitué d'un plot cylindrique 67 qui pourrait être le bras horizontal cylindrique d'une pièce en forme de manivelle comme représentée à la figure 23 de la demande de brevet EP 00125210.5. L'élément de blocage 67 traverse de part en part l'étrier 63 à travers deux lumières 69 s'étendant sensiblement verticalement dans l'étrier 63. Dans la position relevée de la mâchoire, l'élément de blocage 67 est retenu par le côté 66 de la mâchoire près de l'extrémité supérieure des lumières 69.

Lors du chaussage de la fixation, la chaussure entraîne la mâchoire 61 par sa pédale 64 comme représenté à la figure 24 de la demande EP 00125210.5. Lors de cette descente, l'élément de blocage 67 quitte le côté 66 de la mâchoire et descend, guidé par les lumières 69, jusqu'à ce qu'il rencontre la came 65 et bloque la mâchoire. Un accouplement de la pièce en forme de manivelle permet à l'élément de blocage 67 de suivre la forme des lumières 69.

Les lumières 69 pourraient être rectilignes et verticales au lieu d'être incurvées.

Dans l'étrier 63 est en outre monté un témoin 76 constitué d'une pièce en forme de secteur de disque articulé en son centre dans l'étrier autour d'un axe 77 parallèle à l'axe 62 de la mâchoire, c'est-à-dire parallèle à la plaque de base 1. Le secteur de disque 76 s'appuie en permanence sur le plot de blocage 67 sous l'effet d'un ressort en cor de chasse entourant l'axe 77. Sur le dessin, on voit que le témoin 76 s'appuie sur le plot 67 également par gravité. Il serait donc possible de se passer du ressort. L'étrier 63 est recouvert par un capot 78 fixé à la plaque de base 1. Une partie 79 de ce capot 78 recouvre partiellement le témoin 76 de telle sorte qu'en position déchaussée de la fixation, le témoin 76 est visible.

Lors du chaussage de la fixation, la chaussure entraîne la mâchoire par sa pédale 64. Lors de cette descente, l'élément de blocage 67 quitte le côté oblique 66 et descend, guidé par les lumières 69, jusqu'à ce qu'il rencontre la came 65 et bloque la mâchoire comme représenté à la figure 2. Dans cette position bloquée, le témoin 76 est complètement escamoté à la vue sous la partie 79 du capot. Cela signifie pour l'observateur que les mâchoires sont correctement bloquées. Il en est de même pour le témoin 76' de la mâchoire opposée.

De manière à bien distinguer la position visible de la position escamotée des témoins, la face cylindrique de ceux-ci est de préférence colorée d'une couleur vive. Elle pourrait également être blanche ou noire.

## Revendications

1. Fixation automatique de surf à neige pour le maintien d'une chaussure sur le surf, comprenant une embase (1) portant au moins deux organes de maintien (61, 61') destinés à maintenir respectivement chacun des côtés de la chaussure, ces organes de maintien étant mobiles entre une position de retenue verrouillée de la chaussure et une position de libération de la chaussure et amenés dans la position de retenue par une pression verticale exercée sur la fixation, des moyens élastiques tendant à maintenir les organes de maintien dans l'une de leurs positions, un levier de déchaussage agissant directement ou indirectement sur les organes de maintien, et en plus du levier est prévu un témoin (76) indiquant si les organes de maintien sont correctement engagés en position de retenue, **caractérisée en ce que** le témoin (76) est monté pivotant autour d'un axe parallèle au plan de l'embase, sur une partie fixe de la fixation.

2. Fixation selon la revendication 1, **caractérisée en ce que** le témoin (76) s'appuie directement ou indirectement sur l'un des organes de maintien (65).

3. Fixation selon la revendication 2, **caractérisée en ce que** le témoin (76) pivote par gravité lors du chaussage.

4. Fixation selon la revendication 2, **caractérisée en ce qu'**elle comprend un moyen élastique tendant à maintenir le témoin (76) en appui sur l'un des organes de maintien (65).

5. Fixation selon l'une des revendications 1 à 4, **caractérisé en ce que** le témoin (76) est au moins partiellement escamoté à la vue dans un bâti lors du chaussage de la fixation.

6. Fixation selon la revendication 5, **caractérisée en ce qu'**une face cylindrique du témoin présente au moins une couleur.

7. Fixation selon l'une des revendications 1 à 6, **caractérisée en ce qu'**elle comprend une plaque de base portant au moins les deux organes de maintien en forme d'une mâchoire (61) et un élément de retenue (61'), la mâchoire (61) étant pivotante autour d'un axe horizontal et solidaire d'un bras d'entraînement (64) destiné à être entraîné par la chaussure lors de l'introduction de la chaussure dans la fixation et l'élément de retenue (61') étant opposé à la mâchoire, que la mâchoire présente une partie en forme de came (65) coopérant avec un élément de blocage en forme de plot (67) se déplaçant dans un guidage (69) orienté au moins approximativement verticalement et sollicité par un moyen élastique dans le sens de blocage, l'élément de blocage et son guidage étant tels qu'un blocage de la mâchoire est assuré pour différentes positions de la mâchoire correspondant à différents niveaux de la chaussure relativement à la plaque de base, **en ce que** la mâchoire (61) est munie d'un ressort de rappel tendant à maintenir la mâchoire en position ouverte, que la mâchoire et l'élément de blocage (67) comprennent des moyens coopérant entre eux pour maintenir l'élément de blocage écarté de sa position de blocage lorsque la mâchoire est relevée et tant que la mâchoire n'a pas atteint au moins approximativement une position susceptible d'être une position de retenue de la chaussure et **en ce que** le témoin (76) est constitué d'une pièce en forme de secteur de disque articulé en son centre et s'appuyant par l'un de ses côtés sur le plot de blocage de manière à suivre le plot de blocage dans sa descente.

## Patentansprüche

1. Automatische Snowboard-Bindung zum Halten eines Schuh auf dem Snowboard, mit einer Grundplatte (1), die wenigstens zwei Halteorgane (61, 61') trägt, die dazu bestimmt sind, die eine bzw. die andere Seite des Schuhs zu halten, und welche zwischen einer den Schuh verriegelnden Halteposition und einer den Schuh frei gebenden Position beweglich sind und durch einen vertikal auf die Bindung ausgeübten Druck in die Halteposition gebracht werden, mit elastischen Mitteln, welche die Halteorgane in einer ihrer Positionen zu halten suchen, mit einem direkt oder indirekt auf die Halteorgane wirkenden Hebel zum Lösen des Schuhs sowie mit einer zusätzlich zum Hebel vorgesehenen Kontrollanzeige (76), welche anzeigt, ob die Halteorgane korrekt die Halteposition einnehmen, **dadurch gekennzeichnet, dass** die Kontrollanzeige (76) auf einem festen Teil der Bindung um eine parallel zur Ebene der Grundplatte orientierte Achse drehbar montiert ist.

2. Bindung nach Anspruch 1, **dadurch gekennzeichnet, dass** sich die Kontrollanzeige (76) direkt oder indirekt auf einem der Halteorgane (65) abstützt.

3. Bindung nach Anspruch 2, **dadurch gekennzeichnet, dass** sich die Kontrollanzeige (76) beim Anschnallen durch die Schwerkraft dreht.

4. Bindung nach Anspruch 2, **dadurch gekennzeichnet, dass** sie ein elastisches Mittel aufweist, welches die Kontrollanzeige auf einem der Halteorgane abzustützen sucht.

5. Bindung nach einem der Ansprüche 1 bis 4, **dadurch gekennzeichnet, dass** die Kontrollanzeige (76) beim Einstieg in die Bindung wenigstens teilweise in einem Gehäuse nicht sichtbar versenkt ist.

6. Bindung nach Anspruch 5, **dadurch gekennzeichnet, dass** eine zylindrische Fläche der Kontrollanzeige wenigstens mit einer Farbe versehen ist.

7. Bindung nach einem der Ansprüche 1 bis 6, **dadurch gekennzeichnet, dass** sie eine Grundplatte aufweist, die wenigstens die beiden Halteorgane in Form einer Klemmbacke (61) und eines Halteelements (61') trägt, dass die Klemmbacke (61) um eine vertikale Achse drehbar und fest an einem Betätigungsarm angebracht ist, welcher beim Einstieg des Schuhs in die Bindung vom Schuh betätigt wird, dass das Halteelement (61') dieser Klemmbacke gegenüberliegt, dass die Klemmbacke einen Teil in Form einer Nocke (65) aufweist, die mit einem stiftförmigen Blockierungselement (67) zusammenarbeitet, welches sich in einer wenigstens näherungsweise vertikal orientierten Führung (69) verschiebt und von einem elastischen Mittel im Sinne der Blockierung beaufschlagt wird, dass das Blockierungselement und seine Führung derart ausgebildet sind, dass eine Blockierung der Klemmbacke für verschiedene, unterschiedlichen Höhen des Schuhs relativ zur Grundplatte entsprechenden Positionen der Klemmbacke sichergestellt wird, dass die Klemmbacke (61) mit einer Rückstellfeder versehen ist, welche die Klemmbacke in offener Stellung zu halten sucht, dass die Klemmbacke und das Blockierungselement (67) Mittel aufweisen, welche zusammenarbeiten, um das Blockierungselement von seiner Blockierungsposition entfernt zu halten, wenn die Klemmbacke angehoben ist und solange die Klemmbacke nicht wenigstens näherungsweise eine Position erreicht hat, die geeignet ist, eine Halteposition für den Schuh zu werden, und dass die Kontrollanzeige (76) aus einem Stück in Form des Sektors einer Scheiben besteht, die um ihr Zentrum drehbar ist und sich mit einer ihrer Seiten auf dem Blockierungsstift abstützt, so dass sie diesem Blockierungsstift beim seiner Abwärtsbewegung folgt.

## Claims

1. An automatic binding for a snowboard for holding a boot on the snowboard, comprising a baseplate (1) supporting at least two holding means (61, 61') each intended to hold one of the sides of the boot, these holding means being movable between a locked retention position of the boot and a released position of the boot, and is brought into the retention position by vertical pressure exerted on the binding by the boot, elastic means tending to keep the holding means in one of its positions, a boot-release lever acting directly or indirectly on the holding means and in addition to the lever is provided an indicator (76) indicating whether the holding means is correctly engaged in the retention position, **characterized in that** the indicator (76) is mounted in a pivoting manner about an axis substantially parallel to the plane of the baseplate, on a fixed part of the binding.

2. The binding as claimed in claim 1, **characterized in that** the indicator (76) bears directly or indirectly on one of the holding means (65).

3. The binding as claimed in claim 2, **characterized in that** the indicator (76) pivots under the affect of gravity when the boot is put into the binding.

4. The binding as claimed in claim 2, **characterized in that** it comprises an elastic means tending to keep the indicator (76) bearing on one of the holding means (65).

5. The binding as claimed in one of claims 1 to 4, **characterized in that** the indicator (76) is at least partly concealed from view in a frame when the boot is put into the binding.

6. The binding as claimed in claim 5, **characterized in that** a cylindrical surface of the indicator has at least one color.

7. The binding as claimed in one of claims 1 to 6, **characterized in that** it comprises a baseplate supporting at least the two holding means in the shape of a jaw (61) and a retaining element (61'), the jaw (61) being pivoting about a horizontal axis and secured to a driving arm (64) intended to be actuated by the boot as the boot is introduced into the binding, and the retaining element (61') being opposite the jaw, **in that** the jaw has a cam-shaped part (65) cooperating with a locking element in the form of a peg (67) which can move in a guide (69) oriented at least approximately vertically and is urged in the locking direction by an elastic means, the locking element and its guide being such that the jaw is locked for various positions of the jaw corresponding to various boot levels relative to the baseplate, **in that** the jaw (61) is equipped with a return spring which tends to keep the jaw in the open position, **in that** the jaw and the locking element (67) include cooperating means for keeping the locking element away from its locking position when the jaw is raised and as long as the jaw has not at least approximately reached a position likely to be a position for retaining the boot, and **in that** the indicator (76) consists of a piece in the shape of a sector of a disk articulated at its center and bearing via one of its sides on the locking peg so as to follow the locking peg in its downward movement.
